# EUROPÄISCHE PATENTSCHRIFT

(11) **EP 3 446 294 B1**
(45) Veröffentlichungstag und Bekanntmachung des Hinweises auf die Patenterteilung: **22.06.2022**
(21) Anmeldenummer: 17718885.1
(22) Anmeldetag: 18.04.2017
(51) Int. Cl.: G07D 7/1205

(54) **VORRICHTUNG UND VERFAHREN ZUM ÜBERWACHEN VON FARBLICHEN SICHERHEITSMERKMALEN**
DEVICE AND METHOD FOR MONITORING COLOR SECURITY FEATURES
DISPOSITIF ET PROCÉDÉ DE SURVEILLANCE DE CARACTÉRISTIQUES DE SÉCURITÉ EN COULEUR

(30) Priorität: 18.04.2016 DE 102016004662
(43) Veröffentlichungstag der Anmeldung: 27.02.2019
(73) Patentinhaber: QUISS Qualitäts-Inspektionssysteme und Service GmbH, 82178 Puchheim (DE)
(72) Erfinder: GRUBER, Bernhard, 82131 Stockdorf (DE)
(74) Vertreter: Kehl, Ascherl, Liebhoff & Ettmayr Patentanwälte Partnerschaft mbB
(86) Internationale Anmeldenummer: PCT/EP2017/059205
(87) Internationale Veröffentlichungsnummer: WO 2017/182479

(56) Entgegenhaltungen:
- WO-A1-2006/097712
- WO-A2-2006/050367
- DE-U1-202006 017 363
- US-A1- 2014 293 270

## Beschreibung

Die vorliegende Erfindung bezieht sich gemäß Anspruch 1 auf eine Vorrichtung zur Überprüfung eines mittels einer Sicherheitsfarbe erzeugten farblichen Sicherheitsmerkmals auf einer Getränkeverpackung, gemäß Anspruch 7 auf ein Verfahren zum Überprüfen von zumindest einem mittels einer Sicherheitsfarbe erzeugten farblichen Sicherheitsmerkmal auf einer Getränkeverpackung oder eines Getränkeverpackungsbestandteils, gemäß Anspruch 12 auf ein Computer Programm Produkt zum Ausführen eines erfindungsgemäßen Verfahrens und gemäß Anspruch 13 auf eine Verwendung einer speziellen Kamera in einem erfindungsgemäßen Verfahren.

Sicherheitsmerkmale werden auf Objekten erzeugt, bei denen z.B. der Ursprung sichergestellt werden soll. Dies kann z.B. dann der Fall sein, wenn das jeweilige Objekt eine bestimmte Berechtigung ermöglicht. Die Getränkeindustrie hat beispielsweise definierte Getränkebehältnisse mit einem Pfand ausgestattet, das von den Erwerbern der Getränkebehältnisse zunächst zu bezahlen ist, wobei das bezahlte Pfand bei der Rückgabe des Getränkebehältnisses zurückerstattet wird. Da das Getränkebehältnis aus Praktikabilitätsgründen jedoch bei einem ersten Händler erworben und bei einem zweiten Händler zurückgegeben werden kann und sehr viele verschiedene Getränkebehältnisse mit dem Pfand belastet sein können, ist die potentielle Teilnehmerzahl auf Seiten der Händler, Hersteller und Endverbraucher sehr groß. Es hat sich gezeigt, dass kriminelle Personen versuchen solche Systeme auszunutzen, in dem sie die Pfandberechtigung nacharbeiten bzw. durch gefälschte Pfandberechtigungen dem Pfandsystem Geld auf unzulässige Weise entziehen wollen.

Ein aus dem Stand der Technik bekannter Versuch einen Kopierschutz zu realisieren wird durch die Druckschrift WO2008/067889A1 offenbart.

Die Druckschrift WO 2008/067889 A1 offenbart eine Vorrichtung zum Auslesen und Analysieren eines Sicherheitszeichens, mit einem Farbbildsensor und einer Beleuchtung für spektrales Licht sowie einer Beleuchtung für infrarotes Licht. Der Farbbildsensor besitzt dabei einen integrierten oder externen Rechner einschließlich Bildverarbeitungssoftware. Durch den Farbbildsensor wird der gültige spektrale Wellenbereich einer bildartigen Darstellung geprüft und alle anderen ungültigen spektralen Wellenbereiche werden bei der Prüfung als falsch einstuft. Ferner wird ein Signal des Rechners, der zu dem Farbbildsensor gehört und an den Steuerungsrechner einer Rücknahmeeinheit Daten liefert, derart erzeugt, dass diese veranlasst wird, eine Verpackung mit einem falschen oder gefälschtem Sicherheitszeichen zurückzuweisen. Dieses Verfahren ist nachteilig, da es erste Nachahmungen von Sicherheitszeichen gibt, bei denen der erfasste spektrale Wellenbereich nicht als falsch eingestuft wird.

Die Druckschrift WO2006/050367A2 offenbart die Prüfung von bedruckten Objekten mit Hilfe einer spektralen Analyse der Oberfläche der Objekte. Dabei werden die ermittelten spektralen Daten mit Referenzdaten verglichen.Es
ist somit Aufgabe der vorliegenden Erfindung eine Vorrichtung, ein Verfahren und ein Computer-Programm-Produkt bereitzustellen, wodurch eine Umgehung einer Sicherheitsüberprüfung deutlich erschwert werden soll. Dies soll bevorzugt bei geringem Auswerteaufwand und hoher Genauigkeit ermöglicht werden.

Die zuvor genannte Aufgabe wird erfindungsgemäß nach Anspruch 1 durch eine Vorrichtung zur Überprüfung eines mittels einer Sicherheitsfarbe erzeugten farblichen Sicherheitsmerkmals auf einer Getränkeverpackung, wie z.B. einer Dose, einer Flasche, insbesondere PET-Flasche, gelöst. Eine solche erfindungsgemäße Vorrichtung umfasst eine Beleuchtungseinrichtung zum breitbandigen Beleuchten von zumindest einem Anteil der Getränkeverpackung oder des Getränkeverpackungsbestandteils, eine Kameraeinrichtung zum Erfassen von mindestens fünf

Aufnahmen von dem farblichen Sicherheitsmerkmal der Getränkeverpackung oder des Getränkeverpackungsbestandteils während einer Beleuchtung der Getränkeverpackung oder des Getränkeverpackungsbestandteils mittels der Beleuchtungseinrichtung, wobei jede der Aufnahmen eine Menge an reflektiertem Licht einer vorbestimmten Wellenlänge repräsentiert, wobei die Wellenlänge zumindest hinsichtlich der Aufnahmen voneinander um jeweils einen vordefinierten Wellenlängenbereich verschieden sind und in einem Farbumschlagsintervall der Sicherheitsfarbe liegen und eine Auswerteeinrichtung zum Bestimmen der Menge an reflektiertem Licht je erfasster Aufnahme und zum Abgleichen der erfassten Werte oder einer mathematischen Aufbereitung der erfassten Werte mit einem Referenzkriterium und zum Ausgeben eines Ergebniswerts oder Ergebnissignals in Abhängigkeit von dem Abgleich, wobei die mathematische Aufbereitung der ersten Ableitung einer aus den erfassten Werten erzeugten Funktion entspricht, wobei ein Ergebniswert, der die höchste Steigung der durch die Werte definierten Kurve beschreibt, für den Abgleich bestimmt wird.

Diese Lösung ist vorteilhaft, da sehr genau und wiederholbar eine spezielle Eigenschaft der Sicherheitsfarbe, nämlich die Veränderung des Reflexionsgrades in Abhängigkeit von der jeweiligen Wellenlänge, erfasst und als Sicherheitskriterium verwendet werden kann. Es wurde nämlich erkannt, dass die Veränderung des Reflexionsgrades in Abhängigkeit von einer Veränderung der Wellenlänge des emittierten Lichts in einem Farbumschlagsintervall einen speziellen charakteristischen Verlauf ausbildet. Dieser Verlauf kann innerhalb kürzester Zeit mittels einer Kameraeinrichtung erfasst und mittels der zugehörigen Auswerteeinrichtung ausgewertet werden.

Als eine Sicherheitsfarbe wird im Rahmen der vorliegenden Erfindung eine Farbe bezeichnet, deren Reflexionsverhalten bei unterschiedlichen Wellenlängen zumindest im Bereich des Umschlags zwischen Absorption, Reflexion und Transmission bekannt ist. Ferner weist eine Sicherheitsfarbe bevorzugt überwachte und kontrolliert ausgegebene Farbpartikel und Bestandteile auf.

Als breitbandiges Beleuchten ist bevorzugt die zumindest im Wesentlichen gleichmäßige Beleuchtung mit Licht der Wellenlängen zu verstehen, deren reflektiertes Licht von der Kameraeinrichtung erfasst wird. Bevorzugt wird für eine erste Wellenlänge eine Erfassung der reflektierten Lichtmenge durchgeführt, ferner wird für eine zweite Wellenlänge eine Erfassung der reflektierten Lichtmenge durchgeführt, ferner wird für eine dritte Wellenlänge eine Erfassung der reflektierten Lichtmenge durchgeführt, ferner wird für eine vierte Wellenlänge eine Erfassung der reflektierten Lichtmenge durchgeführt, ferner wird für eine fünfte Wellenlänge eine Erfassung der reflektierten Lichtmenge durchgeführt. Bevorzugt liegen die zahlenmäßig zueinander benachbarten Wellenlängen, d.h. z.B. Wellenlänge 1 und Wellenlänge 2 oder Wellenlänge 2 und Wellenlänge 3 oder Wellenlänge 3 und Wellenlänge 4 um jeweils einen vordefinierten Wellenlängenbereich auseinander. Bevorzugt ist der vordefinierte Wellenlängenbereich zwischen allen oder mehreren zueinander benachbarten Wellenlängen betragsmäßig gleich. Es ist jedoch ebenfalls denkbar, dass die einzelnen vordefinierten Wellenlängenbereiche unterschiedliche Größen aufweisen. Die einzelnen emittierten Lichtmengen sind bevorzugt durch die jeweils gleiche Intensität und/oder Energie gekennzeichnet. Erfindungsgemäß können die einzelnen Lichtmengen jedoch durch unterschiedliche Intensitäten und/oder Energien gekennzeichnet sein. Die jeder Lichtmenge zugehörigen Eigenschaften sind bevorzugt in der Auswerteeinrichtung hinterlegt und werden besonders bevorzugt normiert zur Auswertung weiterverarbeitet.

Als Farbumschlagsintervall ist im Sinne der vorliegenden Erfindung bevorzugt ein Wellenlängenbereich zu verstehen, in dem sich der Anteil des reflektierten Lichts mit zunehmender Wellenlänge signifikant ändert.

Weitere bevorzugte Ausführungsformen und Abwandlungen sind Gegenstand der Unteransprüche und der nachfolgenden Beschreibungsteile.

Gemäß einer weiteren bevorzugten Ausführungsform der vorliegenden Erfindung definiert das Referenzkriterium einen Werte- oder Datenbereich, der vorbestimmte Abweichungen von idealen Reflexionsdaten abbildet. Die idealen Reflexionsdaten sind gemäß der vorliegenden Erfindung hierbei bevorzugt als Produkteigenschaften der ideal zusammengesetzten Sicherheitsfarbe zu verstehen. Die Abweichungen werden hierbei bevorzugt derart bestimmt, dass sich z.B. aus von der idealen Zusammensetzung der Sicherheitsfarbe ergebenden zulässigen Abweichungen tolerierbare Reflexionswerte für die einzelnen definierten Wellenlängen ergeben. Diese Ausführungsform ist vorteilhaft, da sehr präzise Toleranzbereiche definiert werden können. Derartige Toleranzbereiche sind erforderlich, da das Sicherheitsmerkmal infolge von Benutzung oder Verschmutzung oder Umweltbedingungen, wie z.B. Sonnenlichtexposition, von einem Zustand unmittelbar nach der Erzeugung verändert sein kann.

Erfindungsgemäß entspricht die mathematische Aufbereitung der ersten Ableitung einer aus den erfassten Werten erzeugten Funktion. Dies ist vorteilhaft, da prozesstechnisch die Gesamtheit der erfassten Werte oder eine bestimmte Auswahl der erfassten Werte derart handhabbar gemacht werden kann, dass ein Ergebniswert, der die höchste Steigung der durch die Werte definierten Kurve beschreibt, für den Abgleich bestimmt werden kann. Die höchste Steigung der aus den Werten erzeugten mathematischen Funktion wird dabei bevorzugt mit Bezug zur reflektierten Lichtmenge und/oder zur Wellenlänge an diesem Punkt bestimmt oder ausgegeben oder weiterverarbeitet.

Zusätzlich kann die mathematische Aufbereitung der zweiten Ableitung einer aus den erfassten Werten erzeugten Funktion entsprechen.

Die Kameraeinrichtung ist gemäß einer weiteren bevorzugten Ausführungsform der vorliegenden Erfindung bevorzugt derart gestaltet, dass die Aufnahmen zeitgleich aufnehmbar sind. Dies kann z.B. dadurch erfolgen, dass mehrere Kameras Bestandteil der Kameraeinrichtung sind, wobei bevorzugt für jeden zu erfassenden Wert eine oder genau eine oder mindestens eine Kamera vorgesehen ist, bevorzugt ist jede Kamera mit einem Filter versehen, der das von der jeweiligen Kamera erfasste Licht auf eine vorbestimmte Wellenlänge oder einen vorbestimmten Wellenlängenbereich begrenzt. Alternativ kann die Kamera als Hyperspektralkamera ausgebildet sein, die für vorbestimmte Wellenlängen Erfassungen ermöglicht. Bevorzugt sind mindestens oder genau 5 oder mindestens oder genau 9 oder mindestens oder genau 16 oder mindestens oder genau 25 oder mindestens oder genau 30 Erfassungen mit der Kameraeinrichtung zeitgleich möglich. Alternativ kann die Kameraeinrichtung derart gestaltet sein, dass die Aufnahmen zeitlich um weniger als 1000µs oder weniger als 500µs oder weniger als 300µs oder weniger als 200µs oder weniger als 100µs oder weniger als 50µs versetzt erzeugt werden.

Die Beleuchtungseinrichtung und die Kameraeinrichtung sind gemäß einer weiteren bevorzugten Ausführungsform der vorliegenden Erfindung in Abhängigkeit voneinander betreibbar. Die Beleuchtungseinrichtung weist dabei bevorzugt mehrere Beleuchtungsmittel, insbesondere LED-Lampen und/oder Halogenlampen, auf. Bevorzugt sind die einzelnen Beleuchtungsmittel oder Gruppen von Beleuchtungsmittel individuell ansteuerbar, insbesondere in einer vorgegebenen Reihenfolge.

Bevorzugt wird als Kameraeinrichtung eine Hyper- bzw. Multispektralkameraeinrichtung oder eine RGB-Kameraeinrichtung oder Grauwertkameras mit optischen Filtern verwendet. Die jeweilige Kameraeinrichtung ist dabei besonderes bevorzugt derart ausgebildet, dass zeitgleich oder in kurzer Abfolge eine Vielzahl an Erfassungen vorgenommen werden können.

Weiterhin wird die zuvor genannte Aufgabe gemäß Anspruch 6 durch eine Lebensmittelverpackungsrücknahmevorrichtung oder eine Lebensmittelverpackungsbedruckungsvorrichtung die mindestens eine oben beschriebenen Vorrichtung zum Prüfen eines mittels einer Sicherheitsfarbe erzeugten farblichen Sicherheitsmerkmals auf einer Getränkeverpackung umfasst.

Weiterhin bezieht sich die vorliegende Erfindung gemäß Anspruch 7 auf ein Verfahren zum Überprüfen von zumindest einem mittels einer Sicherheitsfarbe erzeugtem farblichen Sicherheitsmerkmal auf einer Getränkeverpackung oder eines Getränkeverpackungsbestandteils. Das erfindungsgemäße Verfahren umfasst bevorzugt mindestens die Schritte: Beleuchten der Getränkeverpackung oder des Getränkeverpackungsbestandteils mit Licht unterschiedlicher Wellenlängen, Erfassen der reflektierten Lichtmenge bezüglich zumindest fünf vorbestimmter Wellenlängen, wobei die Wellenlänge zumindest hinsichtlich der fünf Aufnahmen um jeweils einen vordefinierten Wellenlängenbereich voneinander verschieden sind und in einem Farbumschlagsintervall der Sicherheitsfarbe liegen, Abgleichen der je vorbestimmter Wellenlänge erfassten Lichtmenge und einer daraus erzeugten mathematischen Aufbereitung mit einem Referenzkriterium, Ausgeben eines Signals oder Werts in Abhängigkeit von dem Abgleich, wobei das Signal oder der Wert repräsentativ für eine beim Abgleich bestimmte Abweichung von dem Referenzkriterium oder Übereinstimmung mit dem Referenzkriterium steht. Die mathematische Aufbereitung entspricht der ersten Ableitung einer aus den erfassten Werten erzeugten Funktion, wobei ein Ergebniswert, der die höchste Steigung der durch die Werte definierten Kurve beschreibt, für den Abgleich bestimmt wird.

Ein Verpackungszusatz im Sinne der vorliegenden Erfindung kann z.B. ein Etikett oder eine Umverpackung oder ein Verschlussteil sein.

Gemäß einer weiteren bevorzugten Ausführungsform des erfindungsgemäßen Verfahren liegen zumindest die Mehrzahl der hinsichtlich der jeweils reflektierten Lichtmenge erfassten Wellenlängen in dem Farbumschlagintervall, wobei in dem Farbumschlagsintervall in einem ersten Bereichsende mindestens oder höchstens 80% des in der entsprechenden Wellenlänge ausgestrahlten Lichts reflektiert wird und in einem zweiten Bereichsende weniger oder mehr als 20% des in der entsprechenden Wellenlänge ausgestrahlten Lichts reflektiert wird. Diese Ausführungsform ist vorteilhaft, da der zu untersuchende Bereich des Farbumschlagsintervalls in sich weiter begrenzt werden kann, wodurch z.B. ein Steigungshöhepunkt ermittelbar und zum Abgleich mit einem Referenzkriterium heranziehbar ist.

Das erste Bereichsende ist gemäß einer weiteren bevorzugten Ausführungsform der vorliegenden Erfindung um mindestens oder bis zu 20nm und bevorzugt um mindestens 30nm und besonders bevorzugt um mindestens 40nm vom zweiten Bereichsende beabstandet, wobei das zweite Bereichsende bevorzugt im Nahen-Infrarotbereich liegt. Bevorzugt können zwischen dem ersten Bereichsende und dem zweiten Bereichsende bis zu oder mehr als 50nm, 60nm, 70nm, 80nm, 90nm, 100nm, 120nm, 140nm, 160nm, 180nm, 200nm, 250nm liegen.

Gemäß einer weiteren bevorzugten Ausführungsform der vorliegenden Erfindung weist das Sicherheitsmerkmal mindestens eine weitere Farbe auf, wobei für die weitere Farbe ebenfalls eine Beleuchtung der Verpackung oder des Verpackungsbestandteils mit Licht unterschiedlicher Wellenlänge, eine Erfassung der reflektierten Lichtmenge bezüglich zumindest fünf vorbestimmter Wellenlängen, wobei die Wellenlänge zumindest hinsichtlich der fünf Aufnahmen voneinander verschieden sind und in einem Farbumschlagsintervall der zweiten Farbe liegen, ein Abgleich der je vorbestimmter Wellenlänge erfassten Lichtmenge oder einer daraus erzeugten mathematischen Aufbereitung mit einem Referenzkriterium und eine Ausgabe eines Signals oder Werts in Abhängigkeit von dem Abgleich erfolgt. Bevorzugt wird überprüft, ob ein Abgleich bzgl. einer Farbe oder alle Abgleiche oder keiner der Abgleiche zu einer Übereinstimmung mit dem Referenzkriterium geführt hat/haben. Die weitere bzw. zweite Farbe ist bevorzugt ebenfalls eine Sicherheitsfarbe.

Hinsichtlich der zweiten Farbe liegen gemäß einer weiteren bevorzugten Ausführungsform der vorliegenden Erfindung bevorzugt zumindest die Mehrzahl der hinsichtlich der reflektierten Lichtmenge erfassten Wellenlängen in einem Wellenlängenbereich, insbesondere einem Farbumschlagintervall, das dadurch gekennzeichnet ist, dass in einem ersten Bereichsende mindestens 80% des in der entsprechenden Wellenlänge ausgestrahlten Lichts reflektiert wird und in einem zweiten Bereichsende weniger als 20% des in der entsprechenden Wellenlänge ausgestrahlten Lichts reflektiert wird.

Weiterhin bezieht sich die vorliegende Erfindung auf ein Computer-Programm-Produkt zum Ausführen eines Verfahrens nach einem der Ansprüche 7 bis 11 und auf eine Verwendung von mindestens einer Hyper- bzw. Multispektralkameraeinheit zur Erfassung der reflektierten Lichtmenge bezüglich der mindestens fünf vorbestimmten Wellenlängen in einem Verfahren nach einem der Ansprüche 7 bis 11.

Weiterhin kann das Referenzkriterium zusätzlich oder alternativ einen Werte- oder Datenbereich definiert, der vorbestimmte Abweichungen von idealen Reflexionsdaten der Farbe des Sicherheitsmerkmals abbildet.

Weitere Vorteile, Ziele und Eigenschaften der vorliegenden Erfindung werden anhand nachfolgender Beschreibung der anliegenden Zeichnungen erläutert, in welchen beispielhaft erfindungsgemäße Mittel oder Schritte schematisch dargestellt sein können. Elemente der erfindungsgemäßen Vorrichtungen oder Verfahren, welche in den Figuren wenigstens im Wesentlichen hinsichtlich ihrer Funktion übereinstimmen, können hierbei mit gleichen Bezugszeichen gekennzeichnet sein, wobei diese Bauteile bzw. Elemente nicht in allen Figuren beziffert oder erläutert sein müssen. Nachfolgend wird die Erfindung rein beispielhaft anhand der beigefügten Figuren beschrieben.

Die Verwendung der Wörter "im Wesentlichen" definiert bevorzugt in allen Fällen, in denen diese Wörter im Rahmen der vorliegenden Erfindung verwendet werden eine Abweichung im Bereich von 1%-30%, insbesondere von 1%-20%, insbesondere von 1 %-10%, insbesondere von 1%-5%, insbesondere von 1%-2%, von der Festlegung, die ohne die Verwendung dieser Wörter gegeben wäre.

Darin zeigen:
- Fig. 1: je eine Darstellung eines Farbumschlagsintervalls einer Sicherheitsfarbe und einer weiteren Farbe;
- Fig. 2: eine Darstellung einer erfindungsgemäßen Werteerfassung im Farbumschlagsintervall; und
- Fig. 3: eine schematische Darstellung einer Vorrichtung zum Überprüfen eines farblichen Sicherheitsmerkmals.

Figur 1 zeigt ein Koordinatensystem mit zwei darin exemplarisch eingezeichneten Kurvenverläufen 10, 12. Der erste Kurvenverlauf 10 steht dabei für das Reflektionsverhalten einer Sicherheitsfarbe und der zweite Kurvenverlauf 12 steht bevorzugt für das Reflektionsverhalten einer weiteren Farbe. Die horizontale Achse steht dabei für die Zunahme der Wellenlängen, d.h. der Wellenlängen des Lichts das an der jeweiligen Achsenstelle bzw. dem jeweiligen Messpunkt erfasst wird. Es ist hierbei zu verstehen, dass sich die Kurve aus einer Vielzahl an Messpunkten zusammensetzt, wobei die Mindestanzahl der Messpunkte bei 5 liegt. Die linke vertikale Achse gibt den Grad der Reflektion an. D.h. R100 steht exemplarisch für 100% absorbiertes Licht und R0 steht exemplarisch für 0% absorbiertes Licht. Hingegen steht die rechte vertikale Achse für die Transmission, die sich bevorzugt in unmittelbarer Abhängigkeit zur Absorption verändert. D.h. eine Abnahme der Absorption steht für eine Zunahme der Transmission oder vice versa. Da nicht alle Beleuchtungseinrichtungen eine zu 100 Prozent gleichmäßige Beleuchtungsstärke über alle Wellenlängen abgeben, so wird dies rechnerisch ausgeglichen bzw. ein Beleuchtungsprofil für die jeweilige Lichtquelle wird bei der Auswertung entsprechend berücksichtigt. Das Bezugszeichen 14 kennzeichnet ein Farbumschlagsintervall des ersten Kurvenverlaufs 10. Als Farbumschlag ist ein charakteristischer Verlauf des Reflektionskoeffizienten über die betrachteten Wellenlängen zu verstehen, wie in den Figuren 1 und 2 der Erfindung dargestellt. Bevorzugt erstreckt sich das Farbumschlagsintervall zwischen einem ersten Bereichsende 16 und einem zweiten Bereichsende 18.

Es ist ersichtlich, dass die Sicherheitsfarbe und die weitere Farbe bis auf das Farbumschlagsintervall einen sehr ähnlichen Reflektionsverlauf aufweisen können. Die erfindungsgemäße Ausnutzung des sich für jede Farbe individuell ergebende Verlaufs im Farbumschlagsintervall 14 ermöglicht hingegen eine Handhabmachung der speziellen Eigenschaften der Sicherheitsfarbe.

Fig. 2 zeigt ein rein beispielhaft vereinfachtes Koordinatensystem. Ferner sind gemäß dieser Darstellung mehrere Werte (14.1-14.12) erfasst, durch welche der Verlauf der Kurve 10 bestimmt wird. Die mehreren Werte 14.1-14.12 werden dabei für bestimmte bzw. vorbestimmte Wellenlängen erfasst. Die einzelnen Wellenlängen sind als entsprechende Wellenlängenintervalle zu verstehen, die insbesondere dem Abstrahlverhalten einer entsprechenden LED-Diode entsprechen. Die mathematische Aufbereitung der erfassten Reflektionswerte wird bevorzugt mit einem Referenzkriterium abgeglichen. Bevorzugt werden im Sinne einer mathematischen Aufbereitung die erfassten Werte in eine mathematische Funktion übertragen. Erfindungsgemäß wird die mathematische Funktion verwendet, um z.B. die Wellenlänge zu bestimmen, bei der die größte Steigung der Kurve 10 auftritt. Die größte Steigung der Kurve kann hierbei beispielsweise als Referenzkriterium hinterlegt sein. Wird eine ausreichend genaue Übereinstimmung der erfassten Werte oder der mathematischen Aufbereitung der Werte mit dem Referenzkriterium bestimmt, so wird das Sicherheitskriterium als valide bewertet.

Fig. 3 zeigt schematisch eine erfindungsgemäße Vorrichtung 1. Diese erfindungsgemäße Vorrichtung 1 weist eine Beleuchtungseinrichtung 6, insbesondere zum definierten Emittieren von vorbestimmten Wellenlängen, auf. Weiterhin ist eine Kameraeinrichtung 8 vorgesehen, die z.B. als Hyper- bzw. Multispektralkamera oder als ein Array aus einer Vielzahl an Kameras, insbesondere Grauwertkameras mit Farbfiltern für die jeweilige Lichtwellenlänge, aufgebaut sein kann. Die von der Kameraeinrichtung 8 erfassten Reflektionswerte werden bevorzugt über eine Signal- und/oder Datenverbindung 10, insbesondere eine kabel- oder boardbasierte Leitung, an eine Auswerteeinrichtung 12 übermittelt. Weiterhin ist eine Verpackung 4 gezeigt, die z.B. als Dose oder PET-Flasche ausgebildet sein kann. Die Verpackung 4 weist dabei ein farbliches Sicherheitsmerkmal 2 auf, das bevorzugt definiert zur Beleuchtungseinrichtung 6 und/oder zur Kameraeinrichtung 8 mittels einer nicht gezeigten Ausrichteinrichtung ausrichtbar ist. Das von der Beleuchtungseinrichtung 6 emittierte Licht trifft daher zunächst auf das Sicherheitsmerkmal 2 und reflektierte Anteile des Lichtes werden durch die Kameraeinrichtung 8 erfasst.

Die vorliegende Erfindung bezieht sich somit auf eine Vorrichtung 1 zur Überprüfung eines mittels einer Sicherheitsfarbe erzeugten farblichen Sicherheitsmerkmals 2 auf einer einer Getränkeverpackung. Erfindungsgemäß umfasst die Vorrichtung mindestens eine Beleuchtungseinrichtung 6 zum breitbandigen Beleuchten von zumindest einem Anteil der Verpackung 4 oder des Verpackungsbestandteils, eine Kameraeinrichtung 8 zum Erfassen von fünf

Aufnahmen von dem farblichen Sicherheitsmerkmals 2 der Verpackung 4 oder dem Verpackungsanteil während einer Beleuchtung der Verpackung 4 oder des Verpackungsbestandteils mittels der Beleuchtungseinrichtung 6, wobei jede der Aufnahmen eine Menge an reflektiertem Licht einer vorbestimmten Wellenlänge repräsentiert, wobei die Wellenlänge zumindest hinsichtlich der Aufnahmen voneinander verschieden sind und in einem Farbumschlagsintervall 14 der Sicherheitsfarbe liegen, und eine Auswerteeinrichtung 12 zum Bestimmen der Menge an reflektiertem Licht je erfassten Aufnahme und zum Abgleichen der erfassten Werte oder einer mathematischen Aufbereitung der erfassten Werte mit einem Referenzkriterium und zum Ausgeben eines Ergebniswerts oder Ergebnissignals in Abhängigkeit von dem Abgleich.

### Bezugszeichenliste:

- 1: Vorrichtung
- 2: Sicherheitsmerkmal
- 4: Verpackung
- 6: Beleuchtungseinrichtung
- 8: Kameraeinrichtung
- 10: Daten- und/oder Signalverbindung
- 12: Auswerteeinrichtung
- 14: Farbumschlagsintervall
- 16: erstes Bereichsende
- 18: zweites Bereichsende

## Patentansprüche

1. Vorrichtung (1) zur Überprüfung eines mittels einer Sicherheitsfarbe erzeugten farblichen Sicherheitsmerkmals (2) auf einer Getränkeverpackung, mindestens umfassend:
eine Beleuchtungseinrichtung (6) zum breitbandigen Beleuchten von zumindest einem Anteil der Getränkeverpackung (4) oder eines Getränkeverpackungsbestandteils, eine Kameraeinrichtung (8) zum Erfassen von mindestens fünf Aufnahmen von dem farblichen Sicherheitsmerkmal (2) der Getränkeverpackung (4) oder dem Getränkeverpackungsanteil während einer Beleuchtung der Getränkeverpackung (4) oder des Getränkeverpackungsbestandteils mittels der Beleuchtungseinrichtung (6), wobei jede der Aufnahmen eine Menge an reflektiertem Licht einer vorbestimmten Wellenlänge repräsentiert, wobei die Wellenlängen zumindest hinsichtlich der Aufnahmen voneinander um jeweils einen vordefinierten Wellenlängenbereich verschieden sind und in einem Farbumschlagsintervall (14) der Sicherheitsfarbe liegen,
und eine Auswerteeinrichtung (12) zum Bestimmen der Menge an reflektiertem Licht je erfasster Aufnahme und zum Abgleichen einer mathematischen Aufbereitung der erfassten Werte mit einem Referenzkriterium und zum Ausgeben eines Ergebniswerts oder Ergebnissignals in Abhängigkeit von dem Abgleich,
wobei die mathematische Aufbereitung der ersten Ableitung einer aus den erfassten
Werten erzeugten Funktion entspricht,
wobei ein Ergebniswert, der die höchste Steigung der durch die Werte definierten Kurve beschreibt, für den Abgleich bestimmt wird.

2. Vorrichtung nach Anspruch 1,
**dadurch gekennzeichnet, dass**
das Referenzkriterium einen Werte- oder Datenbereich definiert, der vorbestimmte Abweichungen von idealen Reflexionsdaten abbildet.

3. Vorrichtung nach Anspruch 1 bis 2,
**dadurch gekennzeichnet, dass**
die mathematische Aufbereitung der zweiten Ableitung einer aus den erfassten Werten erzeugten Funktion entspricht.

4. Vorrichtung nach Anspruch 1 bis 3,
**dadurch gekennzeichnet, dass**
die Kameraeinrichtung (8) derart gestaltet ist, dass die Aufnahmen zeitgleich aufnehmbar sind oder dass die Kameraeinrichtung (8) derart gestaltet ist, dass die Aufnahmen zeitlich um weniger als 200µs versetzt erzeugt werden.

5. Vorrichtung nach einem der vorangegangenen Ansprüche,
**dadurch gekennzeichnet, dass**
die Beleuchtungseinrichtung (6) und die Kameraeinrichtung (8) in Abhängigkeit voneinander betreibbar sind.

6. Lebensmittelverpackungsrücknahmevorrichtung oder Lebensmittelverpackungsbedruckungsvorrichtung, mindestens umfassend eine Vorrichtung nach einem der vorangegangenen Ansprüche.

7. Verfahren zum Überprüfen von zumindest einem mittels einer Sicherheitsfarbe erzeugten farblichen Sicherheitsmerkmal auf einer Getränkeverpackung (4) oder eines Getränkeverpackungsbestandteils,
mindestens umfassend die Schritte:
Beleuchten der Getränkeverpackung (4) oder des Getränkeverpackungsbestandteils mit Licht unterschiedlicher Wellenlänge,
Erfassen der reflektierten Lichtmenge bezüglich zumindest fünf vorbestimmter Wellenlängen, wobei die Wellenlänge zumindest hinsichtlich der fünf Aufnahmen um jeweils einen vordefinierten Wellenlängenbereich voneinander verschieden sind und in einem Farbumschlagsintervall (14) der Sicherheitsfarbe liegen,
Abgleichen der je vorbestimmter Wellenlänge erfassten Lichtmenge und einer daraus erzeugten mathematischen Aufbereitung mit einem Referenzkriterium,
wobei die mathematische Aufbereitung der ersten Ableitung einer aus den erfassten Werten erzeugten Funktion entspricht,
wobei ein Ergebniswert, der die höchste Steigung der durch die Werte definierten Kurve beschreibt, für den Abgleich bestimmt wird,
Ausgeben eines Signals oder Werts in Abhängigkeit von dem Abgleich, wobei das Signal oder der Wert repräsentativ für eine beim Abgleich bestimmte Abweichung von dem Referenzkriterium oder Übereinstimmung mit dem Referenzkriterium steht.

8. Verfahren nach Anspruch 7,
**dadurch gekennzeichnet, dass**
zumindest die Mehrzahl der hinsichtlich der reflektierten Lichtmenge erfassten Wellenlängen in dem Farbumschlagintervall (14) liegen, wobei in dem Farbumschlagsintervall in einem ersten Bereichsende (16) mindestens 80% des in der entsprechenden Wellenlänge ausgestrahlten Lichts reflektiert wird und in einem zweiten Bereichsende (18) weniger als 20% des in der entsprechenden Wellenlänge ausgestrahlten Lichts reflektiert wird.

9. Verfahren nach Anspruch 8,
**dadurch gekennzeichnet, dass**
das erste Bereichsende (16) um mindestens 20nm und bevorzugt um mindestens 30nm und besonders bevorzugt um mindestens 40nm vom zweiten Bereichsende beabstandet ist, wobei das zweite Bereichsende (18) im Nahen-Infrarotbereich (NIR) liegt.

10. Verfahren nach Anspruch 8 oder 9,
**dadurch gekennzeichnet, dass**
das Sicherheitsmerkmal (2) mindestens eine weitere Farbe je Getränkeverpackung (4) oder Getränkeverpackungsbestandteil aufweist,
wobei für die weitere Farbe ebenfalls eine Beleuchtung der Getränkeverpackung (4) oder des Getränkeverpackungsbestandteils mit Licht unterschiedlicher Wellenlänge, eine Erfassung der reflektierten Lichtmenge bezüglich zumindest fünf vorbestimmter Wellenlängen, wobei die Wellenlänge zumindest hinsichtlich der fünf Aufnahmen voneinander verschieden sind und in einem Farbumschlagsintervall (14) der zweiten Farbe liegen, ein Abgleich der je vorbestimmter Wellenlänge erfassten Lichtmenge oder einer daraus erzeugten mathematischen Aufbereitung mit einem Referenzkriterium und eine Ausgabe eines Signals oder Werts in Abhängigkeit von dem Abgleich erfolgt,
wobei überprüft wird, ob ein Abgleich bzgl. einer Farbe oder alle Abgleiche oder keiner der Abgleiche zu einer Übereinstimmung mit dem Referenzkriterium geführt hat.

11. Verfahren nach Anspruch 10,
**dadurch gekennzeichnet, dass**
hinsichtlich der zweiten Farbe zumindest die Mehrzahl der hinsichtlich der reflektierten Lichtmenge erfassten Wellenlängen in einem Wellenlängenbereich liegen, der **dadurch gekennzeichnet ist, dass** in einem ersten Bereichsende mindestens 80% des in der entsprechenden Wellenlänge ausgestrahlten Lichts reflektiert wird und in einem zweiten Bereichsende weniger als 20% des in der entsprechenden Wellenlänge ausgestrahlten Lichts reflektiert wird.

12. Computerprogrammprodukt, umfassend Befehle, die bei der Ausführung eine Vorrichtung nach einem der Ansprüche 1 bis 6 veranlassen, das Verfahren nach einem der Ansprüche 7 bis 11 auszuführen.

13. Verfahren nach einem der Ansprüche 7 bis 11, wobei zur Erfassung der reflektierten Lichtmenge bezüglich der zumindest fünf vorbestimmten Wellenlängen eine Multispektralkameraeinheit oder eine Hyperspektralkameraeinheit verwendet wird.

## Claims

1. Device (1) for checking a colored security feature (2) produced by means of a security ink on a beverage package,
at least comprising:
an illumination device (6) for broadband illumination of at least a portion of the beverage package (4) or the beverage package component,
camera means (8) for capturing at least five images of the color security feature (2) of the beverage package (4) or the beverage package component during illumination of the beverage package (4) or the beverage package component by means of the illumination means (6), each of the images representing an amount of reflected light of a predetermined wavelength, the wavelengths differing from each other at least with respect to the images by a respective predefined wavelength range and lying within a color change interval (14) of the security color
and an evaluation device (12) for determining the amount of reflected light per detected exposure and for matching a mathematical processing of the detected values with a reference criterion and for outputting a result value or result signal as a function of the matching,
wherein the mathematical processing corresponds to the first derivative of a function generated from the acquired values,
wherein a result value describing the highest slope of the curve defined by the values is determined for the adjustment.

2. Device according to claim 1,
**characterized in that**
the reference criterion defines a range of values or data mapping predetermined deviations from ideal reflectance data.

3. Device according to claim 1 to 2,
**characterized in that**
the mathematical processing corresponds to the second derivative of a function generated from the acquired values.

4. Device according to claim 1 to 3,
**characterized in that**
the camera device (8) is designed in such a way that the recordings can be taken simultaneously or that the camera device (8) is designed in such a way that the recordings are generated offset in time by less than 200µs.

5. Device according to one of the preceding claims,
**characterized in that**
the illumination device (6) and the camera device (8) are operable in dependence on each other.

6. Food package redemption device or food package printing device, at least comprising a device according to any one of the preceding claims.

7. Method for checking at least one color security feature generated by means of a security color on a beverage package (4) or a beverage package component,
at least comprising the steps of:
Illuminating the beverage packaging (4) or the beverage packaging component with light of different wavelengths,
detecting the reflected light quantity with respect to at least five predetermined wavelengths, the wavelengths differing from one another at least with respect to the five exposures by in each case a predefined wavelength range and lying in a color change interval (14) of the safety color,
matching the quantity of light detected per predetermined wavelength and a mathematical processing generated therefrom with a reference criterion,
wherein the mathematical processing corresponds to the first derivative of a function generated from the detected values,
wherein a result value describing the highest slope of the curve defined by the values is determined for the adjustment,
outputting a signal or value as a function of the adjustment, the signal or value being representative of a deviation from or agreement with the reference criterion determined during the adjustment.

8. Method according to claim 7,
**characterized in that**
at least the majority of the wavelengths detected with respect to the amount of reflected light lie within the color change interval (14), wherein in the color change interval in a first range end (16) at least 80% of the light emitted in the corresponding wavelength is reflected and in a second range end (18) less than 20% of the light emitted in the corresponding wavelength is reflected.

9. Method according to claim 8,
**characterized in that**
the first range end (16) is spaced apart from the second range end by at least 20nm and preferably by at least 30nm and particularly preferably by at least 40nm, the second range end (18) being in the near-infrared (NIR) range.

10. Method according to claim 8 or 9,
**characterized in that**
the security feature (2) has at least one further color per beverage package (4) or beverage package component,
wherein for the further color there is also an illumination of the beverage packaging (4) or the beverage packaging component with light of different wavelengths, a detection of the reflected light quantity with respect to at least five predetermined wavelengths, wherein the wavelengths are different from one another at least with respect to the five detections and lie in a color change interval (14) of the second color, a comparison of the light quantity detected per predetermined wavelength or of a mathematical processing generated therefrom with a reference criterion and an output of a signal or value depending on the comparison,
wherein it is checked whether an adjustment with respect to a color or all adjustments or none of the adjustments has led to a match with the reference criterion.

11. Method according to claim 10,
**characterized in that**
with respect to the second color, at least the majority of the wavelengths detected with respect to the amount of light reflected are in a wavelength range **characterized in that** in a first range end at least 80% of the light emitted in the corresponding wavelength is reflected and in a second range end less than 20% of the light emitted in the corresponding wavelength is reflected.

12. Computer Program Product comprising instructions which, when executed, cause a device according to any one of claims 1 to 6 to perform the method according to any one of claims 7 to 11.

13. Method according to any one of claims 7 to 11, wherein a multispectral camera unit or hyperspectral camera unit is used to detect the amount of reflected light with respect to the at least five predetermined wavelengths.

## Revendications

1. Dispositif (1) de contrôle d'une caractéristique de sécurité (2) colorée, produite au moyen d'une couleur de sécurité, sur un emballage de boisson,
comprenant au moins :
un dispositif d'éclairage (6) pour éclairer à large bande au moins une partie de l'emballage de boisson (4) ou du composant d'emballage de boisson,
un dispositif de caméra (8) pour saisir au moins cinq prises de vue de la caractéristique de sécurité colorée (2) de l'emballage de boisson (4) ou de la partie d'emballage de boisson pendant un éclairage de l'emballage de boisson (4) ou de la partie d'emballage de boisson au moyen du dispositif d'éclairage (6), chacune des prises de vue représentant une quantité de lumière réfléchie d'une longueur d'onde prédéterminée, les longueurs d'onde étant différentes les unes des autres, au moins en ce qui concerne les prises de vue, respectivement d'une plage de longueurs d'onde prédéfinie et se situant dans un intervalle de changement de couleur (14) de la couleur de sécurité,
et un dispositif d'évaluation (12) pour déterminer la quantité de lumière réfléchie par prise de vue détectée et pour comparer un traitement mathématique des valeurs détectées avec un critère de référence et pour émettre une valeur de résultat ou un signal de résultat en fonction de la comparaison,
le traitement mathématique correspondant à la dérivée première d'une fonction générée à partir des valeurs saisies,
une valeur de résultat décrivant la pente la plus élevée de la courbe définie par les valeurs étant déterminée pour l'ajustement.

2. Dispositif selon la revendication 1,
**caractérisé en ce que**
le critère de référence définit une plage de valeurs ou de données qui reproduit des écarts prédéterminés par rapport à des données de réflexion idéales.

3. Dispositif selon les revendications 1 à 2,
**caractérisé en ce que**
le traitement mathématique correspond à la dérivée seconde d'une fonction générée à partir des valeurs saisies.

4. Dispositif selon les revendications 1 à 3,
**caractérisé en ce que**
le dispositif de caméra (8) est conçu de telle sorte que les prises de vue peuvent être enregistrées simultanément ou que le dispositif de caméra (8) est conçu de telle sorte que les prises de vue sont générées avec un décalage temporel de moins de 200 µs.

5. Dispositif selon l'une des revendications précédentes,
**caractérisé en ce que**
le dispositif d'éclairage (6) et le dispositif de caméra (8) peuvent être actionnés en fonction l'un de l'autre.

6. Dispositif de reprise d'emballages alimentaires ou dispositif d'impression d'emballages alimentaires, comprenant au moins un dispositif selon l'une quelconque des revendications précédentes.

7. Méthode de vérification d'au moins une caractéristique de sécurité colorée générée au moyen d'une couleur de sécurité sur un emballage de boisson (4) ou un composant d'emballage de boisson,
comprenant au moins les étapes suivantes :
Eclairage de l'emballage de boisson (4) ou du composant d'emballage de boisson avec de la lumière de différentes longueurs d'onde,
Détection de la quantité de lumière réfléchie par rapport à au moins cinq longueurs d'onde prédéterminées, les longueurs d'onde étant différentes les unes des autres d'une plage de longueurs d'onde prédéfinie, au moins en ce qui concerne les cinq enregistrements, et se situant dans un intervalle de changement de couleur (14) de la couleur de sécurité,
la comparaison de la quantité de lumière détectée par longueur d'onde prédéterminée et d'un traitement mathématique généré à partir de celle-ci avec un critère de référence,
le traitement mathématique correspondant à la dérivée première d'une fonction générée à partir des valeurs saisies,
une valeur de résultat décrivant la pente la plus élevée de la courbe définie par les valeurs étant déterminée pour l'ajustement,
délivrer un signal ou une valeur en fonction de l'ajustement, le signal ou la valeur étant représentatif d'un écart par rapport au critère de référence ou d'une concordance avec le critère de référence déterminé lors de l'ajustement.

8. Méthode selon la revendication 7,
**caractérisé en ce que**
au moins la majorité des longueurs d'onde détectées en termes de quantité de lumière réfléchie sont situées dans l'intervalle de changement de couleur (14), dans lequel, dans l'intervalle de changement de couleur, au moins 80% de la lumière émise dans la longueur d'onde correspondante est réfléchie dans une première extrémité de plage (16) et moins de 20% de la lumière émise dans la longueur d'onde correspondante est réfléchie dans une deuxième extrémité de plage (18).

9. Méthode selon la revendication 8,
**caractérisé en ce que**
la première extrémité de zone (16) est espacée de la deuxième extrémité de zone d'au moins 20 nm et de préférence d'au moins 30 nm et de manière particulièrement préférée d'au moins 40 nm, la deuxième extrémité de zone (18) se situant dans le domaine du proche infrarouge (NIR).

10. Méthode selon la revendication 8 ou 9,
**caractérisé en ce que**
la caractéristique de sécurité (2) présente au moins une autre couleur par emballage de boisson (4) ou composant d'emballage de boisson,
dans lequel, pour l'autre couleur, on procède également à un éclairage de l'emballage de boisson (4) ou de l'élément d'emballage de boisson avec une lumière de différentes longueurs d'onde, à une détection de la quantité de lumière réfléchie par rapport à au moins cinq longueurs d'onde prédéterminées, les longueurs d'onde étant différentes les unes des autres au moins en ce qui concerne les cinq enregistrements et se situant dans un intervalle de changement de couleur (14) de la deuxième couleur, à une comparaison de la quantité de lumière détectée par longueur d'onde prédéterminée ou d'un traitement mathématique généré à partir de celle-ci avec un critère de référence et à une émission d'un signal ou d'une valeur en fonction de la comparaison,
On vérifie si une comparaison par rapport à une couleur ou toutes les comparaisons ou aucune des comparaisons a conduit à une concordance avec le critère de référence.

11. Méthode selon la revendication 10,
**caractérisé en ce que**
en ce qui concerne la deuxième couleur, au moins la majorité des longueurs d'onde détectées en ce qui concerne la quantité de lumière réfléchie se trouvent dans une plage de longueurs d'onde **caractérisée en ce que**, dans une première extrémité de la plage, au moins 80% de la lumière émise dans la longueur d'onde correspondante est réfléchie et, dans une deuxième extrémité de la plage, moins de 20% de la lumière émise dans la longueur d'onde correspondante est réfléchie.

12. Produit programme d'ordinateur comprenant des instructions qui, lorsqu'elles sont exécutées, amènent un dispositif selon l'une quelconque des revendications 1 à 6 à mettre en œuvre la méthode selon l'une quelconque des revendications 7 à 11.

13. Méthode selon l'une quelconque des revendications 7 à 11, dans laquelle on utilise une unité de caméra multispectrale ou une unité de caméra hyperspectrale pour détecter la quantité de lumière réfléchie par rapport aux au moins cinq longueurs d'onde prédéterminées.
